# EUROPÄISCHE PATENTSCHRIFT

(11) **EP 2 205 856 B1**
(45) Veröffentlichungstag und Bekanntmachung des Hinweises auf die Patenterteilung: **23.02.2011**
(21) Anmeldenummer: 08803448.3
(22) Anmeldetag: 01.09.2008
(51) Int. Cl.: F02M 61/16

(54) **DICHTGEOMETRIE FÜR INJEKTOREN**
SEALING GEOMETRY FOR INJECTORS
GÉOMÉTRIE D'ÉTANCHÉITÉ POUR DES INJECTEURS

(30) Priorität: 24.09.2007 DE 102007045566
(43) Veröffentlichungstag der Anmeldung: 14.07.2010
(73) Patentinhaber: Robert Bosch GmbH, 70442 Stuttgart (DE)
(72) Erfinder: ZECK, Fridolin, 96110 Schesslitz-Demmelsdorf (DE)
(86) Internationale Anmeldenummer: PCT/EP2008/061465
(87) Internationale Veröffentlichungsnummer: WO 2009/040215

(56) Entgegenhaltungen:
- EP-A- 1 447 559
- EP-A- 1 744 053
- WO-A-2005/054522
- WO-A-2006/135085
- WO-A-2007/071481
- DE-A1-102006 000 035

## Beschreibung

### Stand der Technik

Die DE 10 2005 039 911A1 zeigt eine Anordnung mit einem Piezoaktor. Der Piezoaktor dient zur Betätigung eines mechanischen Bauteiles und umfasst einen Mehrschichtaufbau aus Piezolagen. Die Piezolagen sind in einem Haltekörper gehalten, wobei am Piezoelement eine wechselseitige Kontaktierung von Innenelektroden mit Kontaktelementen vorhanden ist, und mit einem Aktorfuß zwischen dem Piezoelement und der Wand einer inneren Ausnehmung des Haltekörpers. Der Aktorfuß ist aus einem Anbindeteil am Haltekörper und einem Keramikteil in Richtung des Piezoelementes gebildet. In einem Innenraum des Piezoaktors ist das Piezoelement angeordnet, das bei einer Betätigung über eine sich hier senkrechte unterhalb befindliche mechanische Anordnung mit einem Koppler auf eine Düsennadel derart wirkt, dass eine Freigabe einer Düsenöffnung erfolgt. Ein im Inneren des Piezoaktors durch den Innenraum geführter Kraftstoff kann somit in den Brennraum einer nicht dargestellten Verbrennungskraftmaschine eingespritzt werden.

WO 2005/054522 A1 offenbart gehärtete Dichtbereiche.

Bei dem aus der DE 10 2005 039 911A1 bekannten Kraftstoffinjektor sind der Düsenkörper eine an diesem plan anliegende Drosselplatte sowie ein Distanzrohr innerhalb eines Schraubverbundes miteinander verbunden. Durch die in den Schraubverbund eingeleitete Vorspannkraft, die mittels eines definierten Anzugsdrehmomentes aufgebracht wird, erfolgt ein Verspannen der genannten Komponenten gegeneinander. Die aufgezählten Komponenten, d.h. das Düsenmodul, die Drosselplatte und das Distanzrohr liegen an plan aneinander liegenden Flächen aneinander an. Die plan einander kontaktierenden Flächen bilden gleichzeitig die Dichtstellen innerhalb des Schraubverbundes.

EP1744053 A1 offenbart konkave Mikrovertiefungen.

### Offenbarung der Erfindung

Erfindungsgemäß wird eine Dichtgeometrie vorgeschlagen, die vorzugsweise am Düsenkörper als abgestufte Fläche ausgeführt wird. Eine Anschlagfläche A und eine erhaben über diese hervorstehende, als Ringfläche ausgebildete konvexe Dichtfläche D stellen die Dichtflächen dar, an denen die Flächenpressung zum Erreichen der geforderten Hochdruckdichtheit erzeugt wird. Beim Verschrauben der Bauteile innerhalb des Schraubverbundes am Kraftstoffinjektor wird die erhaben hervorstehende Dichtfläche D gestaucht und gleichzeitig in die Drosselplatte einsinken, bis die Anschlagfläche A des Düsenkörpers mit der entsprechenden Planseite der Drosselplatte in Kontakt tritt. Dieser Kontakt kann bei der Montage mit einer drehmomentüberwachten Schraubvorrichtung erkannt werden. Die durch den Injektorinnendruck, der später beim Betrieb im Inneren des Kraftstoffinjektors aufgrund des unter Systemdruck stehenden Kraftstoffes entsteht, erfolgende Entlastung der Dichtflächen kann durch einen definierten zusätzlichen Anzugswinkel oder durch eine vorbestimmte, definierte Drehmomenterhöhung vorgehalten werden. Eine Absatzhöhe h zwischen der Anschlagfläche A und der Dichtfläche D und der Breite b der Dichtfläche D werden in Abhängigkeit von einem mittleren Durchmesser der Dichtfläche dₘ und der Werkstoffelastizitätsmodule so gewählt, dass die für die Sicherstellung der Dichtheit erforderliche Flächenpressung sicher überschritten wird.

Andererseits sind die genannten Parameter so zu wählen, dass eine plastische Verformung an den Kontaktflächen der beiden Bauteile vermieden wird. Die Dichtfläche D kann zum Hochdruckbereich hin um wenige tausendstel Millimeter erhöht ausgebildet sein und konvex verlaufend ausgeführt werden. Die Absatzhöhe h beträgt bei den Lösungen des Standes der Technik etwa 0,35 mm und ist in diesem Falle durch einen zusätzlichen Arbeitsschritt herzustellen. Bei der erfindungsgemäß vorgeschlagenen Dichtfläche kann die Absatzhöhe h im ausgeführten Anwendungsbeispiel nur wenige µm betragen und durch eine Zustellbewegung der Schleifscheibe geschliffen werden, sodass der für die Herstellung der Absatzhöhe von 0,35 mm erforderliche, gesonderte zusätzliche Arbeitsschritt entfallen kann, was wiederum die Herstellungskosten günstig beeinflusst.

Durch die erfindungsgemäß vorgeschlagene Lösung wird die Absatzhöhe h sehr genau auf dem Umfang verteilt gleichmäßig eingehalten. Dies wiederum erlaubt eine kostengünstige Herstellung und stellt zudem eine gleichmäßig verlaufende Oberflächenpressung an der Dichtfläche sicher. Die Drosselplatte kann wie bisher planparallel geschliffen werden; an dieser sind keine neuen Bearbeitungsvorgänge durchzuführen.

Durch die erfindungsgemäß vorgeschlagene Ausbildung der Dichtkontaktstelle zwischen dem Düsenmodul und der Drosselplatte wird die sich einstellende Flächenpressung an der Kontaktstelle durch die Geometrie der Kontaktstelle definiert. Desweiteren kann bei der erfindungsgemäß vorgeschlagenen Lösung die Kraft, die im Schraubverbund wirkt, gleichzeitig auf die Kontaktstelle übertragen werden. Der Einfluss von Planschlägen der Einzelteile auf die Oberflächenpressung, gegeben durch eine partielle Reduzierung der Oberflächenpressung, ist erheblich reduziert und weitestgehend verhindert. Nach dem Verschrauben des Injektors und der Ausbildung der erfindungsgemäß vorgeschlagenen Kontaktstelle ist die Hubstreuung des nadelförmig ausgebildeten Einspritzventilgliedes des Kraftstoffinjektors nach dem Verschrauben erheblich reduziert. Eine Druckeigenspannungsgrenze der Werkstoffe wird auslegungsbedingt nicht überschritten. Zudem zeichnet sich die erfindungsgemäß vorgeschlagene Dichtgeometrie durch deren kostengünstige Herstellung aus. Im Vergleich zu heutigen Herstellverfahren sind keine oder nur geringfügig höhere Werkzeugkosten zu erwarten. Die erfindungsgemäß vorgeschlagene Dichtgeometrie kann auf nahezu alle rotationssymmetrischen Dichtstellen sowohl an einem Kraftstoffinjektor oder auch an anderen Erzeugnissen oder Maschinenelementen eingesetzt werden. Durch das vorgesehene Fertigungsverfahren ergibt sich ein konzentrisches Schliffbild. Bei einem konzentrischen Schliffbild verlaufen die beim Schleifen erzeugten Schleifriefen kreisförmig. Dabei ist der Mittelpunkt der Kreise mit der Mittelachse des bearbeiteten Teiles deckungsgleich. Bei dieser Art von Schliffbildem können keine Leckagepfade durch Schleifriefen an der Dichtstelle entstehen, da die Schleifriefen nicht in radiale Richtung nach außen verlaufen, sondern als konzentrische Kreise im Bauteil geschaffen sind.

Ferner können die im Schraubverband wirkenden Schraubkräfte reduziert werden, ohne dass die Hochdruckdichtheit hierdurch eine Verschlechterung erfährt.

### Kurze Beschreibung der Zeichnung

Anhand der Zeichnung wird die Erfindung nachstehend eingehender beschrieben.

Es zeigt:
- Figur 1: einen Schnitt durch einen Kraftstoffinjektor gemäß des Standes der Technik,
- Figur 2: eine bisher eingesetzte herkömmliche Dichtgeometrie und
- Figur 3: eine vergrößerte Darstellung der erfindungsgemäß vorgeschlagenen Dichtgeo- metrie.

### Ausführungsformen

Figur 1 ist ein Längsschnitt durch einen aus dem Stand der Technik bekannten Kraftstoffinjektor zu entnehmen, bei dem innerhalb eines Schraubverbundes ein Düsenkörper, ein Distanzrohr und eine Drosselplatte gegeneinander verschraubt und abgedichtet sind.

Wie Figur 1 zeigt, umfasst ein Kraftstoffinjektor 10 ein Distanzrohr 12, in dem ein Aktor 14 untergebracht ist. Der Aktor 14 dient der Betätigung eines Einspritzventilgliedes 30, welches bevorzugt nadelförmig ausgebildet ist. In der Darstellung gemäß Figur 1 ist der Aktor 14 als ein geschichteter Piezokristallstapel, d.h. als Piezoaktor ausgebildet. Der Aktor 14 ist in einem Hochdruckraum 16 aufgenommen, in welchem unter einem Systemdruck stehender Kraftstoff ansteht. Im Falle eines Hochdruckspeichereinspritzsystemes (Common-Rail) herrscht im Hochdruckraum 16 das Druckniveau, d.h. der Systemdruck, der im Hochdruckspeicherkörper (Common-Rail) beispielsweise durch Beaufschlagung durch ein Hochdruckförderaggregat erzeugt wird.

Eine Stirnseite des Distanzrohres 12 liegt an der ersten Planseite 20 einer Drosselplatte 18 an. In der Drosselplatte 18 sind eine Anzahl von Kanälen ausgebildet, von denen in der Darstellung gemäß Figur 1 ein Kanal 24 dargestellt ist. Die Drosselplatte 18 umfasst neben der ersten Planseite 20, die durch die Stirnfläche des Distanzrohres 12 kontaktiert wird, eine zweite Planseite 22. Diese liegt einer Planseite 28 eines Düsenkörpers 26 gegenüber, in dem ein bevorzugt nadelförmig ausgebildetes Einspritzventilglied 30 in vertikale Richtung bewegbar geführt ist. Das bevorzugt nadelförmig ausgebildete Einspritzventilglied 30 wird durch die Druckbeaufschlagung bzw. Druckentlastung eines in Figur 1 nur angedeuteten Steuerraumes 32 betätigt. Der Steuerraum 32 wird durch eine am Kopf des nadelförmig ausgebildeten Einspritzventilgliedes 30 aufgenommene z.B. federvorgespannte Steuerraumhülse 34 begrenzt, die sich an der zweiten Planseite 22 der Drosselplatte 18 abstützt.

Am bevorzugt nadelförmig ausgebildeten Einspritzventilglied erstrecken sich in Umfangsrichtung gesehen eine Anzahl von Anschliffen 36.

Das Distanzrohr 12, die Drosselplatte 18 und der Düsenkörper 26 werden über eine Düsenspannmutter 38 innerhalb eines Schraubverbundes gegeneinander verschraubt. Die bei der Verschraubung mit einem definiert vorgegebenen Anzugsdrehmoment auftretenden Axialkräfte erzeugen gleichzeitig die Kräfte, welche die Dichtflächen, d.h. die Stirnseite des Distanzrohres 12 gegen die erste Planseite 20 der Drosselplatte 18 und deren zweite Planseite 22 gegen die Planseite 28 des Düsenkörpers 26 abdichten.

In der Darstellung gemäß Figur 2 ist eine Kontaktstelle zwischen einer Drosselplatte 18 und dem Düsenkörper 26 gemäß des Aufbaus des Kraftstoffinjektors in Figur 1 näher dargestellt.

In der Darstellung gemäß Figur 2 ist die Drosselplatte 18, die symmetrisch zu einer Symmetrieachse 42 ausgebildet ist, dargestellt. An einer Stirnseite umfasst die Drosselplatte 18 eine Dichtfläche D. Die Dichtfläche D steht um ein Maß h, d.h. eine Absatzhöhe erhaben über einer Anschlagfläche, die an der zweiten Planseite 22 der Drosselplatte 18 ausgebildet ist, hervor. In der in Figur 2 dargestellten Ausführungsform der Drosselplatte 18 gemäß des Stands der Technik beträgt das Maß h, d.h. die Absatzhöhe mehrere zehntel Millimeter, so z.B. 0,35 mm. Wie der Darstellung gemäß Figur 2 weiter zu entnehmen ist, verläuft die Dichtfläche D an der zweiten Planseite 22 der Drosselplatte 18 symmetrisch zur Symmetrieachse 42. Die Dichtfläche D weist eine Dichtflächenbreite b auf, die sich aus der Durchmesserdifferenz zwischen einem Außendurchmesser 46 der Dichtfläche D und deren Innendurchmesser 44 ergibt. Die in Figur 2 dargestellte Absatzhöhe h wird in der Regel an der Drosselplatte 18 durch einen zusätzlichen Arbeitsschritt hergestellt.

Figur 3 zeigt eine Ausführungsform der erfindungsgemäß vorgeschlagenen Dichtfläche, die z.B. an einer Planseite der Drosselplatte ausgebildet werden kann.

Wie der Darstellung gemäß Figur 3 entnommen werden kann, ist die erfindungsgemäß vorgeschlagene Dichtgeometrie als eine gestufte Fläche ausgebildet. Die erfindungsgemäß vorgeschlagene Dichtgeometrie kann einerseits an einer der Planseiten 20,22 der scheibenformig ausgebildeten Drosselplatte 18 und andererseits an der Planseite 28 des Düscnmoduls 26 ausgeführt sein. Die gestufte Fläche wird durch die Anschlagfläche A und eine gegenüber dieser vorstehende, als Ringfläche ausgebildete Dichtfläche D gebildet. Durch die gestufte Ausbildung der Anschlagfläche A und der Dichtfläche D lässt sich die zum Erreichen der geforderten Hochdruckdichtheit erforderliche Flächenpressung sicherstellen. Bei Verschrauben der Bauteile über die Düsenspannmutter 38 - vgl. Darstellung gemäß Figur 1 - wird die erhaben über die Anschlagfläche 28 bzw. "A" in Figur 3 hervorstehende Dichtfläche D gestaucht und sinkt gleichzeitig in die dieser gegenüber liegende zweite Planseite 22 der Drosselplatte 18 ein. Der Kontakt zwischen der Anschlagfläche A des Düsenkörpers 26 mit der zweiten Planseite 22 der Drosselplatte 18 kann mittels einer drehmomentüberwachten Schraubvorrichtung erkannt werden. Die durch die Beaufschlagung des Kraftstoffinjektors 10 mit einem Systemdruck entstehende Entlastung der Dichtflächen, d.h. der zweiten Planseite 22 der Drosselplatte 18 und der Planseite 28 des Düsenmoduls 26 kann durch einen definierten zusätzlichen Anzugswinkel oder durch eine vorbestimmte Drehmomenterhöhung vorgehalten werden.

Eine sich in der Darstellung in Figur 3 ergebende Absatzhöhe h zwischen der Anschlagfläche A und der Dichtfläche D sowie die Breite b der Dichtfläche D werden in Abhängigkeit von einem mittleren Durchmesser dₘ und der Werkstoffelastizitätsmodule, d.h. der Elastizitätsmodule der Drosselplatte 18 und des Düsenmoduls 26 so gewählt, dass die für die Sicherstellung der Dichtheit erforderliche Flächenpressung sicher überschritten wird.

Andererseits sind die Parameter so zu wählen, dass eine plastische Verformung an den Kontaktflächen beider Bauteile, d.h. an der zweiten Planseite 22 der Drosselplatte 18 und an der Planseite 28 des Düsenmoduls 26 ausgeschlossen ist. Die Dichtfläche D kann zum Hochdruckbereich wenige tausendstel Millimeter erhöht ausgebildet sein. Wie aus der Darstellung gemäß Figur 3 hervorgeht, ist die Dichtfläche D, die in der Dichtflächenbreite B ausgebildet ist, konvex ausgeführt, vgl. durch k gekennzeichneter Bereich. Bei der erfmdungsgemäß vorgeschlagenen Dichtgeometrie gemäß Figur 3, beträgt die Absatzhöhe h im dargestellten Ausführungsbeispiel nur wenige µm, so z.B. 0,011 mm und kann in einer Zustellbewegung eines Schleifwerkzeuges in einem Arbeitsschritt geschliffen werden, ohne dass wie beim Stand der Technik erforderlich, eine Absatzhöhe h von einigen zehntel Millimetern mittels eines zusätzlichen Arbeitsschrittes entweder an der Planseite 28 des Düsendmoduls 26 oder an der dieser zuweisenden zweiten Planseite 22 der Drosselplatte 18 erzeugt werden müsste.

Das Schleifwerkzeug ist als Negativform der erfindungsgemäßen Ausführung der Dichtgeometrie ausgebildet, weshalb die Absatzhöhe h von wenigen µm in einem Arbeitsschritt und deshalb sehr genau hergestellt werden kann. Ebenso lässt sich der Außendurchmesser mit geringstmöglicher Streuung schleifen. Dies erlaubt eine kostengünstige Herstellung durch den Entfall des zuvor erwähnten zusätzlichen Arbeitsschrittes und stellt zudem eine gleichmäßige Flächenpressung an der Dichtfläche D sicher. Die Drosselplatte 18 kann wie bisher planparallel geschliffen werden, sodass eine weitere Nachbearbeitung der ersten Planseite 20 sowie der zweiten Planseite 22 der Drosselplatte 18 nicht erforderlich ist.

Die erfindungsgemäße Ausführung der Dichtgeometrie geht mit einer Vielzahl von Vorteilen einher. So wird durch die erfindungsgemäß ausgebildete Kontaktfläche 40 (vgl. Darstellung gemäß Figur 1) am Düsenkörper 26 die Oberflächenpressung an der Kontaktstelle durch die Geometrie definiert und die im Schraubverband erzeugte Axialkraft nach flächigem Kontakt der Anschlagfläche A mit der zweiten Planseite 22 gleichmäßig auf die Kontaktfläche 40 übertragen. Der flächige Kontakt der Anschlagfläche A mit der zweiten Planseite 22 der Drosselplatte 18 wird während des Verschraubungsvorganges an der Drehmomentkurve erkannt und sichergestellt. Der Einfluss von Planschlägen der Einzelteile auf die erzielbare Oberflächenpressung, die die Dichtwirkung erzeugt, aufgrund einer partiellen Reduzierung der Oberflächenpressung ist erheblich reduziert und weitestgehend ausgeschlossen. Des weiteren können Hubstreuungen, d.h. unterschiedliche Hubwege, die das nadelförmig ausgebildete Einspritzventilglied 30 im Düsenkörper 26 zurücklegt, nach dem Verschrauben des Kraftstoffinjektors 10 reduziert werden. Die Druckeigenspannungsgrenze der beteiligten Werkstoffe wird auslegungsbedingt nicht überschritten. Wie bereits erwähnt ist eine sehr kostengünstige Herstellung der erfindungsgemäß vorgeschlagenen Kontaktstelle 40 (Dichtfläche) möglich, da der zusätzliche Arbeitsschritt zum Abdrehen der Absatzhöhe h an einer Stirnseite, sei es an der zweiten Planseite 22 der Drosselplatte 18, sei es an der Planseite 28 des Düsenkörpers 26 entfällt. Die erfindungsgemäß vorgeschlagene Kontaktstelle 40 kann sowohl am Kraftstoffinjektor 10 oder auch an anderen rotationssymmetrisch, d.h. symmetrisch zur Symmetrieachse 42 ausgebildeten Erzeugnissen oder Maschinenelementen angewendet werden. Die erfindungsgemäß vorgeschlagene Lösung erlaubt zudem eine erhebliche Reduktion der im Schraubverband auftretenden Schraubkräfte, ohne dass die Hochdruckdichtheit desselben verschlechtert werden würde. Durch das vorgesehene Fertigungsverfahren ergibt sich ein konzentrisches Schliffbild.

## Patentansprüche

1. Dichtgeometrie (40), eines mit einem Systemdruck beaufschlagten Kraftstoffinjektors (10), mit axial miteinander verspannten Bauteilen (18, 26), wobei eine Dichtfläche (40) abgestuft ausgeführt ist und eine Anschlagfläche (A) und eine Dichtfläche (D) aufweist, **dadurch gekennzeichnet, dass** die Dichtfläche (D) konvex ausgeführt ist.

2. Dichtgeometrie (40) gemäß Anspruch 1, **dadurch gekennzeichnet, dass** zwischen der Anschlagfläche (A) und der Dichtfläche (D) eine Absatzhöhe (h) ausgeführt ist.

3. Dichtgeometrie (40) gemäß Anspruch 2, **dadurch gekennzeichnet, dass** die Absatzhöhe (h) abhängig von der zum Erreichen der Dichtheit erforderlichen Flächenpressung vom Flächeninhalt der Dichtfläche (40) und vom Elastizitätsmodul der Werkstoffe der miteinander verspannten Bauteile (18, 26) ausgelegt ist.

4. Dichtgeometrie (40) gemäß Anspruch 2, **dadurch gekennzeichnet, dass** die Dichtfläche (D) in einer Dichtflächenbreite (b) ausgeführt ist, die der Differenz aus deren Außendurchmesser (46) und deren Innendurchmesser (44) entspricht.

5. Dichtgeometrie (40) gemäß Anspruch 4, **dadurch gekennzeichnet, dass** eine konvexe Erhöhung (k) der Dichtfläche (D) am Innendurchmesser (44) der Dichtfläche (D) ausgebildet ist.

6. Dichtgeometrie (40) gemäß Anspruch 2, **dadurch gekennzeichnet, dass** die Absatzhöhe (h) abhängig vom mittleren Durchmesser (dm) der Dichtfläche (D) und des Elastizitätsmoduls des Werkstoffes der Dichtfläche (D) ausgeführt ist.

7. Dichtgeometrie (40) gemäß Anspruch 1, **dadurch gekennzeichnet, dass** diese zwischen einem Distanzrohr (12) des Kraftstoffinjektors (10) und einer Planseite (20) einer Drosselplatte (18) und/oder zwischen einer weiteren Planseite (22) der Drosselplatte (18) und der Planseite (28) des Düsenmoduls (26) ausgeführt ist.

8. Dichtgeometrie (40) gemäß Anspruch 3, **dadurch gekennzeichnet, dass** die Absatzhöhe (h) zwischen 5 µm und 30 µm und bevorzugt zwischen 8 µm bis 11 µm ausgeführt ist.

## Claims

1. Sealing geometry (40) of a fuel injector (10) which is acted on with a system pressure, having components (18, 26) which are braced axially against one another, with a sealing surface (40) being of stepped design and having a stop surface (A) and a sealing surface (D), **characterized in that** the sealing surface (D) is of convex design.

2. Sealing geometry (40) according to Claim 1, **characterized in that** an offset height (h) is formed between the stop surface (A) and the sealing surface (D).

3. Sealing geometry (40) according to Claim 2, **characterized in that** the offset height (h) is dimensioned as a function of the contact pressure required to attain the sealing action, of the area of the sealing surface (40), and of the modulus of elasticity of the materials of the components (18, 26) braced against one another.

4. Sealing geometry (40) according to Claim 2, **characterized in that** the sealing surface (D) is formed with a sealing surface width (b) which corresponds to the difference between the outer diameter (46) thereof and the inner diameter (44) thereof.

5. Sealing geometry (40) according to Claim 4, **characterized in that** a convex elevation (k) of the sealing surface (D) is formed at the inner diameter (44) of the sealing surface (D).

6. Sealing geometry (40) according to Claim 2, **characterized in that** the offset height (h) is dimensioned as a function of the mean diameter (dm) of the sealing surface (D), and of the modulus of elasticity of the material of the sealing surface (D).

7. Sealing geometry (40) according to Claim 1, **characterized in that** said sealing geometry is formed between a spacer tube (12) of the fuel injector (10) and a flat side (20) of a throttle plate (18) and/or between a further flat side (22) of the throttle plate (18) and the flat side (28) of the nozzle module (26).

8. Sealing geometry (40) according to Claim 3, **characterized in that** the offset height (h) is between 5 µm and 30 µm and preferably between 8 µm and 11 µm.

## Revendications

1. Géométrie d'étanchéité (40) d'un injecteur de carburant (10) sollicité par la pression d'un système, comprenant des composants serrés axialement les uns contre les autres (18, 26), une surface d'étanchéité (40) étant réalisée sous forme étagée et présentant une surface de butée (A) et une surface d'étanchéité (D), **caractérisée en ce que** la surface d'étanchéité (D) est réalisée sous forme convexe.

2. Géométrie d'étanchéité (40) selon la revendication 1, **caractérisée en ce qu'**une hauteur d'épaulement (h) est réalisée entre la surface de butée (A) et la surface d'étanchéité (D).

3. Géométrie d'étanchéité (40) selon la revendication 2, **caractérisée en ce que** la hauteur d'épaulement (h) est conçue en fonction de la pression superficielle requise pour réaliser l'étanchéité, de la superficie de la surface d'étanchéité (40) et du module d'élasticité des matériaux des composants serrés les uns contre les autres (18, 26).

4. Géométrie d'étanchéité (40) selon la revendication 2, **caractérisée en ce que** la surface d'étanchéité (D) est réalisée dans une largeur de surface d'étanchéité (b) qui correspond à la différence entre son diamètre extérieur (46) et son diamètre intérieur (44).

5. Géométrie d'étanchéité (40) selon la revendication 4, **caractérisée en ce qu'**un rehaussement convexe (k) de la surface d'étanchéité (D) est réalisé sur le diamètre intérieur (44) de la surface d'étanchéité (D).

6. Géométrie d'étanchéité (40) selon la revendication 2, **caractérisée en ce que** la hauteur d'épaulement (h) est réalisée en fonction du diamètre moyen (dm) de la surface d'étanchéité (D) et du module d'élasticité du matériau de la surface d'étanchéité (D).

7. Géométrie d'étanchéité (40) selon la revendication 1, **caractérisée en ce qu'**elle est réalisée entre un tube d'espacement (12) de l'injecteur de carburant (10) et un côté plan (20) d'une plaque d'étranglement (18) et/ou entre un autre côté plan (22) de la plaque d'étranglement (18) et le côté plan (28) du module de buse (26).

8. Géométrie d'étanchéité (40) selon la revendication 3, **caractérisée en ce que** la hauteur d'épaulement (h) est comprise entre 5 µm et 30 µm, de préférence entre 8 µm et 11 µm.
